# FASCICULE DE BREVET EUROPEEN

(11) **EP 2 481 863 B1**
(45) Date de publication et mention de la délivrance du brevet: **17.08.2016**
(21) Numéro de dépôt: 12152434.2
(22) Date de dépôt: 25.01.2012
(51) Int. Cl.: E04C 2/52, E04B 1/76

(54) **Panneau de doublage isolant destiné à l'industrie du bâtiment**
Dämmverkleidungsplatte für die Bauindustrie
Insulating overlay intended for the building industry

(30) Priorité: 28.01.2011 FR 1150653
(43) Date de publication de la demande: 01.08.2012
(73) Titulaire: Balbimax, 70400 Chalonvillars (FR)
(72) Inventeur: Balbinot, Anelio, 25000 BESANCON (FR)
(74) Mandataire: Novagraaf Technologies

(56) Documents cités:
- AT-B- 388 202
- DE-U1- 29 924 488
- US-A- 3 393 488
- US-A- 5 930 960

## Description

La présente invention concerne un panneau de doublage isolant destiné à l'industrie du bâtiment.

L'invention trouve une application particulièrement avantageuse dans le domaine de l'industrie du bâtiment, notamment pour la réalisation de doublage de locaux neufs ou de rénovation de locaux anciens.

Pour monter des doublages prévus pour être appliqués contre un mur présentant des défauts de planéité et/ou des irrégularités de surface, on a recours à une technique connue de l'industrie du bâtiment qui consiste à assembler des plaques d'un matériau de construction, tels que des carreaux de plâtre maçonnés comme des briques, ou encore des plaques de plâtre.

Toutefois, les carreaux de plâtre présentent l'inconvénient d'être lourds et coûteux en main d'oeuvre de maçonnerie, tandis que, par ailleurs, la réalisation de panneaux de plaques de plâtre exige l'installation d'une ossature complexe s'élevant depuis le sol jusqu'au plafond du local considéré. De plus, du fait des médiocres performances du plâtre, les cloisons ainsi obtenues n'offrent pas de qualités satisfaisantes quant à la solidité mécanique et l'isolation thermique.

Pour remédier à ces inconvénients, il a déjà été proposé des panneaux de doublage d'un mur intérieur, d'une cloison ou d'un toit d'une construction, du type constitué par un matériau isolant et une plaque de finition associée.

Mais une difficulté subsiste néanmoins dans le mode de distribution de câbles électriques, ou encore de canalisations hydrauliques ou de gaines de ventilation, lorsqu'on souhaite qu'ils soient encastrés.

Il n'est pas pensable de réaliser des saignées dans la plaque de finition, généralement en plâtre, et dans l'isolant sur lequel elle est fixée, car non seulement il serait nécessaire de les reboucher après passage des câbles ou conduites, mais cela créerait autant de ponts thermiques qu'il y a de saignées, ce qui serait néfaste à une bonne isolation selon le but recherché.

Egalement, les panneaux connus du type précité comportent des bords opposés encastrables sur toute la hauteur, permettant leur assemblage à bords jointifs avec un panneau successif.

Cela présente une seconde difficulté qui réside dans l'alignement des panneaux entre eux lors de leur présentation sur le mur à doubler.

L'art antérieur décrit dans les documents allemand DE29924488U, qui décrit un panneau de doublage selon le préambule de la revendication 1 et américain US 5 930 960, s'il permet de résoudre le premier problème énoncé, ne permet pas de résoudre le second.

En outre, si ces documents décrivent des panneaux comportant des saignées horizontales et verticales internes, celles-ci sont réalisées de part et d'autre des faces du panneau, ce qui présente l'inconvénient de diminuer la masse isolante sur sa face dite chaude, mais également sur sa face dite froide, c'est-à-dire côté mur externe à isoler, ce qui diminue les caractéristiques techniques du panneau.

Selon cette première phase de la démarche inventive, il a donc été recherché de réaliser un panneau dont toutes les saignées, tant verticales qu'horizontales, soient situées derrière la face chaude exclusivement, et cela en les faisant se croiser, ce qui autorise par ailleurs une réalisation plus aisée de deux circuits horizontaux et verticaux dans une même pièce et le remplacement ou l'ajout d'accessoires électriques par exemple, à la demande, sans endommager le support ni sa finition.

L'invention a pour but de résoudre l'ensemble de ces inconvénients et concerne à cet effet un panneau selon la revendication 1 de doublage d'un mur intérieur, d'une cloison ou d'un toit d'une construction, du type constitué par un matériau isolant et une plaque de finition associée, ledit panneau comportant des bords opposés encastrables sur toute la hauteur, permettant son assemblage à bords jointifs avec un panneau successif, et au moins une rainure interne horizontale, préconçue, traversant de part en part sa partie isolante, se croisant avec au moins une rainure interne verticale, préconçue, lesdites rainures étant réalisées dans la partie isolante, immédiatement derrière la plaque de finition, la rainure verticale étant plus profonde que les rainures horizontales.

Ainsi la pose des panneaux s'en trouve grandement simplifiée, tant pour le professionnel du bâtiment que pour l'électricien ou le chauffagiste qui trouveront un réseau de rainures préétablies à l'intérieur même des panneaux et utilisables à la demande selon la configuration de l'installation à réaliser.

La présente invention concerne également les caractéristiques qui ressortiront au cours de la description qui va suivre, et qui devront être considérées isolément ou selon toutes leurs combinaisons techniques possibles dans les limites définies par les revendications.

Cette description donnée à titre d'exemple non limitatif, fera mieux comprendre comment l'invention peut être réalisée en référence aux dessins annexés sur lesquels
La figure 1 représente, en perspective éclatée, un panneau selon l'invention, avec ses accessoires de montage par rapport à deux panneaux successifs droite-gauche, ces derniers étant tronqués dans le sens de la hauteur.
La figure 2 représente en perspective un panneau seul, selon la figure 1.
La figure 3 représente en perspective une goulotte d'auto-alignement de deux panneaux entre eux.
La figure 4 représente une goulotte d'auto-alignement selon une variante de réalisation apte à être conformée à la demande, selon un angle rentrant ou sortant.
Les figures 5 et 6 représentent respectivement une goulotte selon la figure 4, après pliage dans un sens rentrant ou dans l'autre sortant.
La figure 7 représente un élément raidisseur associé à une pièce d'assemblage de deux panneaux entre eux et/ou par rapport à un support à revêtir.
La figure 8 représente en perspective un élément raidisseur associé à une pièce d'assemblage, selon la figure 7.
La figure 9 représente en perspective un élément raidisseur associé à une pièce d'assemblage, selon une variante de réalisation de la figure 8.

Le panneau 1 globalement désigné sur les figures 1 et 2 est constitué d'une plaque isolante 2 et d'une plaque de finition associée 3, rapportée par collage sur la première, ledit panneau 1 comportant des bords opposés encastrables mâle 4 et femelle 5 sur toute la hauteur, permettant son assemblage à bords jointifs avec un panneau successif 1A, 1B.

Selon l'invention, le panneau 1 comprend au moins une rainure interne horizontale 6, préconçue, traversant de part en part sa partie isolante 2 et apte à recevoir, par l'une de ses extrémités, une goulotte 7, pour partie enfoncée dans la rainure 6 et pour partie 7c,7d dépassante, afin de coopérer avec la rainure correspondante 6 d'un panneau successif 1A, 1B, de manière à permettre le passage de canalisations hydrauliques ou de câbles électriques, tout en assurant l'auto-alignement de ladite rainure 6 lors du montage des panneaux.

Plus précisément, la rainure 6 est réalisée dans la partie isolante 2, immédiatement derrière la plaque de finition 3, et dont la section creuse est de forme semi-circulaire se prolongeant par des parties droites 6a,6b, de manière à permettre l'introduction de la goulotte d'auto-alignement 7 de forme correspondante en U 7a,7b, tout en empêchant sa rotation.

Selon une variante de réalisation, la rainure 6 est réalisée dans la partie isolante 2, immédiatement derrière la plaque de finition 3, et dont la section creuse est en forme de U à angles droits, de manière à permettre l'introduction de la goulotte 7 de forme correspondante en U, tout en empêchant sa rotation.

Selon une autre variante, la rainure 6 est réalisée dans la partie isolante 2, immédiatement derrière la plaque de finition 3, et dont la section creuse est en forme de V, de manière à permettre l'introduction de la goulotte 7 de forme correspondante en V, tout en empêchant sa rotation.

Préférentiellement, les bords d'extrémités 7c,7d de la goulotte d'auto-alignement 7 sont arrondis, pour faciliter son introduction de part et d'autre des rainures 6 de deux panneaux successifs 1A, 1B.

Selon une variante de réalisation, représentée sur les figures 4, 5, 6, la goulotte 7A est destinée à l'auto-alignement de deux panneaux successifs formant un angle rentrant ou sortant et comporte, dans sa partie centrale, de part et d'autre de ses côtés latéraux 7a,7b en vis-à-vis, deux entailles en V 7f,7g-7h,7i, d'angle α identique prédéterminé, permettant à la demande son pliage dans un sens ou dans l'autre, autour d'une ligne fictive 7j réunissant les deux pointes des V des entailles 7f,7g-7h,7i, pour obtenir une goulotte 7',7", d'angle rentrant ou sortant.

Egalement le dos arrondi 7e ou l'un des côtés de la goulotte d'auto-alignement 7 est hérissé vers l'extérieur d'un ergot 8 formant butée contre la partie isolante 2 de l'un des panneaux 1,1A,1B, au moment de son introduction dans sa rainure 6.

La goulotte 7 est réalisée en acier galvanisé, mais bien entendu, elle pourrait l'être en toute autre matière, come la matière plastique.

Selon un exemple pratique de réalisation, les rainures 6, et conséquemment les goulottes 7, ont une section en U de : h = 30 mm, l = 30 mm, pour L = 100 mm.

Les rainures horizontales 6 sont croisées avec au moins une rainure verticale 9.

Cette dernière 9, contrairement aux autres horizontales 6, a une section de : h = 50 mm, l = 30 mm. Ceci autorise donc un rainurage de largeur constante.

Selon un exemple concret d'application, le panneau 1,1A,1B comporte, pour une hauteur H1 totale de 2700 mm et une hauteur H2 de la plaque de finition 3 de 2600 mm, sept rainures horizontales 6a-6g dont :
- trois 6a,6b,6c sont réalisées à sa partie inférieure, dont la centrale 6b se trouve à une distance d1 de 280 mm du bord inférieur de ladite plaque 3, et sont destinées à l'alimentation de prises de courant,
- deux 6d,6e sont réalisées à sa partie centrale, dont celle inférieure 6d se trouve à une distance d2 de 1280 mm du bord inférieur de la plaque 3, et sont destinées à l'alimentation d'interrupteurs,
- une 6f est réalisée à une distance d3 de 1800 mm du bord inférieur de la plaque 3 et est destinée à l'alimentation d'appliques,
- une 6g est réalisée à une distance d4 de 180 mm du bord supérieur de la plaque 3 et est destinée à l'alimentation de boîtes de dérivation.

La plaque de finition 3 collée sur le matériau isolant 2 est située à une distance d5 de 1 cm de sa partie haute, pour la dilatation du panneau, et à une distance d6 de 9 cm de la partie basse, pour permettre, s'il y a lieu, une découpe plus facile et empêcher les remontées par capillarité. La partie rainurée 4,5 du panneau 1 évite la création de ponts thermiques.

Selon une autre caractéristique de l'invention, le panneau 1 ou 1A, 1B comprend en outre des moyens complémentaires de liaison entre deux panneaux successifs 1, 1A, 1B et/ou par rapport à un support 10 destiné à les recevoir, ces moyens étant constitués par un élément raidisseur 11 en U destiné à coopérer avec un bord encastrable mâle 4 d'un panneau 1 et dont l'une des branches 11a du U 11 se prolonge par une pièce en équerre 12, dont la partie libre 12a s'étend dans une direction opposée des branches 11a, 11b du U du raidisseur 11, afin de se fixer sur une face arrière d'un panneau successif 1A et/ou sur le support 10 à revêtir, avant emboîtement dans une rainure femelle 5 d'un panneau successif 1A, lors du montage.

Selon une autre variante de réalisation, différente de la précédente en ce qu'elle n'est pas fixe, l'élément raidisseur 11 en U se prolonge par la pièce en équerre 12, par l'intermédiaire de moyens à géométrie variable constitués par au moins deux biellettes 15,16 s'articulant, à l'une de leurs extrémités 15a, 16a, sur des points d'articulation « A », situés à distance l'un de l'autre sur un prolongement perpendiculaire 11c de la branche 11a du raidisseur 11, et à leurs extrémités 15b,16b, sur des points d'articulation « B » sensiblement symétriques, situés sur la partie 12b de la pièce en équerre 12, de manière à obtenir un parallélogramme déformable et rendre ladite pièce en équerre 12 adaptable en profondeur, en fonction des défauts d'alignement du support 10 en rénovation, par rapport aux panneaux 1, 1A, 1B.

Selon un autre perfectionnement au mode de réalisation ci-dessus, apportant une plus grande stabilité de l'ensemble, les biellettes 15,16 sont chacune associée à de secondes biellettes 17,18, articulées à leurs extrémités respectives 17b,18b sur les points d'articulation « A », « B » des premières biellettes 15,16 et dont leurs autres extrémités 17a,18a sont fixées sur le même prolongement 11c du raidisseur 11, après réglage en profondeur de la pièce en équerre 12 par rapport au support 10, ladite fixation s'effectuant sur le prolongement 11c, par l'intermédiaire de vis autotaraudeuse, formant des points fixes « C », « D ».

L'ensemble des pièces 11,12 est allégé par la réalisation d'une série de trous 13 dans la partie 12b de la pièce en équerre 12. La fixation de celle-ci s'effectue par un vissage de vis au travers des trous 14a-14f, réalisés dans sa partie libre 12a.

Enfin, il est à préciser que préférentiellement, mais non limitativement, la plaque de finition 3 est en plâtre et qu'elle est rapportée sur la partie isolante 2, qui est en polystyrène graphité haute densité ou en tout autre matériau isolant.

## Revendications

1. Panneau (1) de doublage d'un mur intérieur, d'une cloison ou d'un toit d'une construction, du type constitué par un matériau isolant (2) et une plaque de finition (3) associée, ledit panneau comportant des bords opposés encastrables (4,5) sur toute la hauteur, permettant son assemblage à bords jointifs avec un panneau successif (1A,1B) et, en outre, au moins une rainure interne verticale, préconçue, et au moins une rainure interne horizontale, préconçue, traversant de part en part sa partie isolante, **caractérisé en ce que** les rainures verticales et horizontales se croisent immédiatement derrière la plaque de finition (3), au moins une rainure verticale (9) étant plus profonde que au moins une rainure horizontale (6).

2. Panneau selon la revendication 1, **caractérisé en ce que**, pour une hauteur (H2) de plaque de finition (3) de 2600 mm, il comporte sept rainures horizontales (6a-6g).

3. Panneau selon la revendication 2, **caractérisé en ce que** les rainures horizontales sont réparties de la manière suivante :
- trois (6a,6b,6c) sont réalisées à sa partie inférieure, dont la centrale (6b) se trouve à une distance (d1) de 280 mm du bord inférieur de ladite plaque (3), et sont destinées à l'alimentation de prises de courant,
- deux (6d,6e) sont réalisées à sa partie centrale, dont celle inférieure (6d) se trouve à une distance (d2) de 1280 mm du bord inférieur de la plaque (3), et sont destinées à l'alimentation d'interrupteurs,
- une (6f) est réalisée à une distance (d3) de 1800 mm du bord inférieur de la plaque (3) et est destinée à l'alimentation d'appliques,
- une (6g) est réalisée à une distance (d4) de 180 mm du bord supérieur de la plaque (3) et est destinée à l'alimentation de boîtes de dérivation.

4. Système de doublage d'un mur, **caractérisé en ce qu'**il comporte au moins deux panneaux selon l'une des revendications 1 à 3, dont la/les rainures (6) horizontales sont associées à leurs extrémités à une goulotte (7,7A), au moins pour partie enfoncée dans la rainure (6) et pour partie (7c,7d) dépassante, afin de coopérer avec la rainure correspondante (6) d'un panneau successif (1A,1B), de manière à permettre le passage de canalisations hydrauliques ou de câbles électriques, tout en assurant l'auto-alignement desdites rainures (6) lors du montage des panneaux.

5. Système selon la revendication 4, **caractérisé en ce que** les rainures (6) sont de section creuse et de forme semi-circulaire se prolongeant par des parties droites (6a,6b), de manière à permettre l'introduction de la goulotte d'auto-alignement (7,7A) de forme correspondante en U (7a,7b), tout en empêchant sa rotation.

6. Système selon la revendication 4, **caractérisé en ce que** la rainure (6), réalisée dans la partie isolante (2), immédiatement derrière la plaque de finition (3), est de section creuse est en forme de U à angles droits, de manière à permettre l'introduction de la goulotte (7) de forme correspondante en U, tout en empêchant sa rotation.

7. Système selon la revendication 4, **caractérisé en ce que** la rainure (6) est réalisée dans la partie isolante (2), immédiatement derrière la plaque de finition (3), et dont la section creuse est en forme de V, de manière à permettre l'introduction de la goulotte (7) de forme correspondante en V, tout en empêchant sa rotation.

8. Système selon l'une des revendications 4 à 7, **caractérisé en ce que** les bords d'extrémités (7c,7d) de la goulotte (7,7A) sont arrondis, pour faciliter son introduction de part et d'autre des rainures (6) de deux panneaux successifs (1A,1B).

9. Système selon l'une des revendications 4 à 8, **caractérisé en ce que**, s'agissant de le raccorder à un panneau successif (1,1A) formant un angle rentrant ou sortant, la goulotte (7A) comporte, dans sa partie centrale, de part et d'autre de ses côtés latéraux (7a,7b) en vis-à-vis, deux entailles en V (7f,7g-7h,7i), d'angle (α) identique prédéterminé, permettant à la demande son pliage dans un sens ou dans l'autre, autour d'une ligne fictive (7j) réunissant les deux pointes des V des entailles (7f,7g-7h,7i), pour obtenir une goulotte (7', 7"), d'angle rentrant ou sortant.

10. Système selon l'une des revendications 4 à 8, **caractérisé en ce que** l'un des côtés (7e) de la goulotte d'auto-alignement (7) est hérissé vers l'extérieur d'un ergot (8) formant butée contre la partie isolante (2) de l'un des panneaux (1,1A,1B), au moment de son introduction dans sa rainure (6).

11. Système de doublage d'un mur, **caractérisé en ce qu'**il comporte au moins deux panneaux selon l'une des revendications 1 à 3, comprenant en outre des moyens complémentaires de liaison entre deux panneaux successifs (1,1A,1B) et/ou par rapport à un support (10) destiné à les recevoir, ces moyens étant constitués par un élément raidisseur (11) en U destiné à coopérer avec un bord encastrable mâle (4) d'un panneau (1) et dont l'une des branches (11a) du U (11) se prolonge par une pièce en équerre (12), dont la partie libre (12a) s'étend dans une direction opposée des branches (11a,11b) du U du raidisseur (11), afin de se fixer sur une face arrière d'un panneau successif (1A) et/ou sur le support (10) à revêtir, avant emboîtement dans une rainure femelle (5) d'un panneau successif (1A), lors du montage.

12. Système selon la revendication 11, **caractérisé en ce que** l'élément raidisseur (11) en U se prolonge par la pièce en équerre (12), par l'intermédiaire de moyens à géométrie variable constitués par au moins deux biellettes (15,16) s'articulant, à l'une de leurs extrémités (15a,16a), sur des points d'articulation (A), situés à distance l'un de l'autre sur un prolongement perpendiculaire (11c) de la branche (11a) du raidisseur (11), et à leurs extrémités (15b,16b), sur des points d'articulation (B) sensiblement symétriques, situés sur la partie (12b) de la pièce en équerre (12), de manière à obtenir un parallélogramme déformable et rendre ladite pièce en équerre (12) adaptable en profondeur, en fonction des défauts d'alignement du support (10) en rénovation, par rapport aux panneaux (1,1A,1B).

13. Système selon la revendication 12, **caractérisé en ce que** les biellettes (15,16) sont chacune associée à de secondes biellettes (17,18), articulées à leurs extrémités respectives (17b,18b) sur les points d'articulation (A,B) des premières biellettes (15,16) et dont leurs autres extrémités (17a,18a) sont fixées sur le même prolongement (11c) du raidisseur (11), après réglage en profondeur de la pièce en équerre (12) par rapport au support (10), ladite fixation s'effectuant sur le prolongement (11c), par l'intermédiaire de vis autotaraudeuse, formant des points fixes (C, D).

## Patentansprüche

1. Platte (1) zur Verkleidung einer Innenmauer, einer Trennwand oder eines Daches eines Bauwerks vom Typ, der aus einem Dämmstoff (2) und einer zugehörigen Abdeckplatte (3) besteht, wobei die Platte entgegengesetzte Kanten (4, 5), die über die gesamte Höhe eingelassen werden können, die ihren Zusammenbau an aneinander stoßenden Kanten mit einer darauf folgenden Platte (1A, 1B) ermöglichen, und ferner eine vorgefertigte vertikale Innennut und mindestens eine vorgefertigte horizontale Innennut umfasst, die ihren dämmenden Teil vollständig durchqueren, **dadurch gekennzeichnet, dass** die vertikalen und horizontalen Nuten sich unmittelbar hinter der Abdeckplatte (3) kreuzen, wobei mindestens eine vertikale Nut (9) tiefer ist als mindestens eine horizontale Nut (6).

2. Platte nach Anspruch 1, **dadurch gekennzeichnet, dass** sie für eine Höhe (H2) der Abdeckplatte (3) von 2600 mm sieben horizontale Nuten (6a bis 6g) umfasst.

3. Platte nach Anspruch 2, **dadurch gekennzeichnet, dass** die horizontalen Nuten auf die folgende Art und Weise verteilt sind:
- drei (6a, 6b, 6c) sind an ihrem unteren Teil ausgeführt, wobei die mittlere (6b) sich in einem Abstand (d1) von 280 mm von der Unterkante der Platte (3) befindet, und sind zur Stromversorgung von Steckdosen bestimmt,
- zwei (6d, 6e) sind an ihrem mittleren Teil ausgeführt, wobei die untere (6d) sich in einem Abstand (d2) von 1280 mm von der Unterkante der Platte (3) befindet, und sind zur Stromversorgung von Schaltern bestimmt,
- eine (6f) ist in einem Abstand (d3) von 1800 mm von der Unterkante der Platte (3) ausgeführt und ist zur Stromversorgung von Wandleuchten bestimmt,
- eine (6g) ist in einem Abstand (d4) von 180 mm von der Oberkante der Platte (3) ausgeführt und ist zur Stromversorgung von Abzweigdosen bestimmt.

4. System zur Verkleidung einer Mauer, **dadurch gekennzeichnet, dass** es mindestens zwei Platten nach einem der Ansprüche 1 bis 3 umfasst, von denen die horizontale/n Nut/en (6) an ihren Enden mit einer Rinne (7, 7A) verbunden ist/sind, die zumindest teilweise in der Nut (6) versenkt ist und teilweise (7c, 7d) übersteht, um mit der entsprechenden Nut (6) einer darauf folgenden Platte (1A, 1B) zusammenzuwirken, derart, dass der Durchgang von Hydraulikleitungen oder elektrischen Kabeln ermöglicht wird und gleichzeitig die Selbstausrichtung der Nuten (6) bei der Montage der Platten gewährleistet wird.

5. System nach Anspruch 4, **dadurch gekennzeichnet, dass** die Nuten (6) einen halbkreisförmigen Hohlquerschnitt aufweisen, der sich durch gerade Teile (6a, 6b) fortsetzt, derart, dass die Einführung der Selbstausrichtungsrinne (7, 7A) mit entsprechender U-Form (7a, 7b) ermöglicht wird und gleichzeitig ihre Drehung verhindert wird.

6. System nach Anspruch 4, **dadurch gekennzeichnet, dass** die Nut (6), die in dem dämmenden Teil (2) unmittelbar hinter der Abdeckplatte (3) ausgeführt ist, einen Hohlquerschnitt mit U-Form mit rechten Winkeln aufweist, derart, dass sie die Einführung der Rinne (7) mit entsprechender U-Form ermöglicht und gleichzeitig ihre Drehung verhindert.

7. System nach Anspruch 4, **dadurch gekennzeichnet, dass** die Nut (6) im dämmenden Teil (2) unmittelbar hinter der Abdeckplatte (3) ausgeführt ist und ihr Hohlquerschnitt eine V-Form aufweist, derart, dass die Einführung der Rinne (7) mit entsprechender V-Form ermöglicht wird und gleichzeitig ihre Drehung verhindert wird.

8. System nach einem der Ansprüche 4 bis 7, **dadurch gekennzeichnet, dass** die Endkanten (7c, 7d) der Rinne (7, 7A) abgerundet sind, um ihre Einführung auf beiden Seiten der Nuten (6) von zwei aufeinander folgenden Platten (1A, 1B) zu erleichtern.

9. System nach einem der Ansprüche 4 bis 8, **dadurch gekennzeichnet, dass** die Rinne (7A), wenn sie an eine aufeinander folgende Platte (1, 1A) angeschlossen wird, die einen einspringenden oder ausspringenden Winkel bildet, in ihrem zentralen Teil auf beiden Seiten ihrer lateralen Seiten (7a, 7b) gegenüberliegend zwei V-förmige Einschnitte (7f, 7g bis 7h, 7i) mit vorbestimmtem identischem Winkel (α) umfasst, die bei Bedarf ihr Falten in die eine oder die andere Richtung um eine gedachte Linie (7j) ermöglicht, die die zwei Spitzen der Vs der Einschnitte (7f, 7g bis 7h, 7i) vereint, um eine Rille (7', 7") mit einspringendem oder ausspringendem Winkel zu erhalten.

10. System nach einem der Ansprüche 4 bis 8, **dadurch gekennzeichnet, dass** eine der Seiten (7e) der Selbstausrichtungsrinne (7) nach außen mit einem Ansatz (8) versehen ist, der zum Zeitpunkt seiner Einführung in seine Nut (6) einen Anschlag gegen den dämmenden Teil (2) von einer der Platten (1, 1A, 1B) bildet.

11. System zur Verkleidung einer Mauer, **dadurch gekennzeichnet, dass** es mindestens zwei Platten nach einem der Ansprüche 1 bis 3 umfasst, ferner ergänzende Verbindungsmittel zwischen zwei aufeinanderfolgenden Platten (1, 1A, 1B) und/oder in Bezug zu einem Träger (10) umfasst, der dazu bestimmt ist, sie aufzunehmen, wobei diese Mittel durch ein U-förmiges Versteifungselement (11) gebildet sind, das dazu bestimmt ist, mit einer aufgenommenen einlassbaren Kante (4) einer Platte (1) zusammenzuwirken und von dem einer der Schenkel (11a) des U (11) durch ein winkliges Teil (12) verlängert ist, dessen freier Teil (12a) sich in eine entgegengesetzte Richtung der Schenkel (11a, 11b) des U der Versteifung (11) erstreckt, um sich vor dem Einpassen in einer aufnehmenden Nut (5) einer darauf folgenden Platte (1A) bei der Montage auf einer Hinterseite einer darauf folgenden Platte (1A) und/oder auf dem abzudeckenden Träger (10) zu befestigen.

12. System nach Anspruch 11, **dadurch gekennzeichnet, dass** das U-förmige Versteifungselement (11) sich durch das winklige Teil (12) über Mittel mit variabler Geometrie fortsetzt, die durch mindestens zwei Kniehebel (15, 16) gebildet sind, die an einem ihrer Enden (15a, 16a) auf Gelenkpunkten (A), die sich voneinander entfernt auf einer senkrechten Verlängerung (11c) des Schenkels (11a) der Versteifung (11) befinden, und an ihren Enden (15b, 16b) auf im Wesentlichen symmetrischen Gelenkpunkten (B) gelenkig gelagert sind, die sich auf dem Teil (12b) des winkligen Teils (12) befinden, derart, dass ein verformbares Parallelogramm erhalten wird und das winklige Teil (12) in Abhängigkeit von den Fehlern bei der Ausrichtung des renovierten Trägers (10) in Bezug zu den Platten (1, 1A, 1B) in der Tiefe anpassbar gemacht wird.

13. System nach Anspruch 12, **dadurch gekennzeichnet, dass** die Kniehebel (15, 16) jeweils mit zweiten Kniehebeln (17, 18) verbunden sind, die an ihren entsprechenden Enden (17b, 18b) auf Gelenkpunkten (A, B) der ersten Kniegelenke (15, 16) gelenkig gelagert sind und deren andere Enden (17a, 18a) an der gleichen Verlängerung (11c) der Versteifung (11) nach der Einstellung des winkligen Teils (12) in der Tiefe in Bezug zum Träger (10) befestigt sind, wobei die Befestigung auf der Verlängerung (11c) mittels selbstschneidender Schrauben erfolgt, die feste Punkte (C, D) bilden.

## Claims

1. A panel (1) for lining an interior wall, a partition or a roof of a structure, of the type consisting of an insulating material (2) and an associated finishing plate (3), said panel including opposite edges (4, 5) that is flusch-mountable over the entire height, allowing its assembly with abutted edges with a consecutive panel (1A, 1B) and, in addition, at least one previously designed vertical internal slot and at least one previously designed horizontal internal slot, extending on its insulating portion from side to side, **characterized in that** the vertical and horizontal slots intersect immediately behind the finishing plate (3), at least one vertical slot (9) being deeper than at least one horizontal slot (6).

2. The panel according to claim 1, **characterized in that**, for a height (H2) of the finishing plate (3) of 2600 mm, it includes seven horizontal grooves (6a-6g).

3. The panel according to claim 2, **characterized in that** the horizontal slots are distributed in the following manner:
- three (6a, 6b, 6c) are provided at its lower portion, of which the central one (6b) is at a distance (d1) of 280 mm from the lower edge of said plate (3) and are intended to feed electric power sockets,
- two (6d, 6e) are provided at its central portion, of which the lower one (6d) is located at a distance (d2) of 1280 mm from the lower edge of the plate (3), and are intended to feed switches,
- one (6f) is provided at a distance (d3) of 1800 mm from the lower edge of the plate (3) and is intended to feed light fixtures,
- one (6g) is provided at a distance (d4) of 180 mm from the upper edge of the plate (3) and is intended to feed distribution boxes.

4. A system for lining a wall, **characterized in that** it includes at least two panels according to one of claims 1 to 3, of which the horizontal slot(s) (6) are associated at their ends with a cable tray (7, 7A), at least partly embedded in the slot (6) and partly (7c, 7d) protruding, so as to cooperate with the corresponding slot (6) of a subsequent panel (1A, 1B), so as to allow passage of hydraulic pipes or electrical cables, while ensuring the self-alignment of said slots (6) during assembly of the panels.

5. The system according to claim 4, **characterized in that** the slots (6) have a hollow section and a semicircular shape and extend in straight portions (6a, 6b) so as to allow the introduction of the self-aligning cable tray (7, 7A) with a corresponding U shape (7a, 7b) while preventing its rotation.

6. The system according to claim 4, **characterized in that** the slot (6), made in the insulating portion (2), immediately behind the finishing plate (3), has a hollow section in the shape of a U with right angles so as to allow the introduction of the cable tray (7) with a corresponding U shape, while preventing its rotation.

7. The system according to claim 4, **characterized in that** the slot (6) is provided in the insulating portion (2), immediately behind the finishing plate (3), and the hollow section whereof is in the shape of a V, so as to allow the introduction of the cable tray (7) with a corresponding V shape, while preventing its rotation.

8. The system according to one of claims 4 to 7, **characterized in that** the end edges (7c, 7d) of the cable tray (7, 7A) are rounded off to facilitate its introduction on either side of the slots (6) of two consecutive panels (1A, 1B).

9. The system according to one of claims 4 to 8, **characterized in that**, as regards connecting it to a consecutive panel (1, 1A) forming an inner or outer angle, the cable tray (7A) includes, in its central portion, on either side of its lateral sides (7a, 7b), facing each other, two V-shaped notches (7f, 7g-7h, 7i), with a predetermined identical angle (α), allowing them to be folded on demand in one direction or another about a fictitious line (7j) connecting the two points of the V-shaped notches (7f, 7g-7h, 7i) to obtain a cable tray (7', 7") with an inner or outer angle.

10. The system according to one of claims 4 to 8, **characterized in that** one of the sides (7e) of the self-aligning cable tray (7) is spiked toward the outside of a lug (8) forming an abutment against the insulating portion (2) of one of the panels (1, 1A, 1B) at the time of its introduction into the slot (6).

11. A system for lining a wall, **characterized in that** it includes are least two panels according to one of claims 1 to 3, further comprising supplementary connection means between two consecutive panels (1, 1A, 1B) and/or with respect to a support (10) intended to receive them, these means consisting of a stiffening element (11) with a U shape intended to cooperate with a male flush-mounted edge (4) of a panel (1) and one branch thereof (11a) of the U (11) is extended by a bracket part (12) of which the free portion (12a) extends in a direction opposite to the branches (11a, 11b) of the U of the stiffener (11) so as to attach itself to a back face of a consecutive panel (1A) and/or to the support (10) to be covered, before mounting into a female slot (5) of a consecutive panel (1A) during assembly.

12. The system according to claim 11, **characterized in that** the stiffening element (11) with a U shape is extended by the bracket part (12), through means with variable geometry consisting of at least two connecting rods (15, 16) articulating at one of their ends (15a, 16a) at articulation points (A), located at a distance from one another on a perpendicular extension (11c) of the branch (11a) of the stiffener (11) and at their ends (15b, 16b), to substantially symmetrical articulation points (B) located on the portion (12b) of the bracket part (12) so as to obtain a deformable parallelogram and make said bracket part (12) adaptable in depth depending on errors in alignment of the support (10) being renovated, with respect to the panels (1, 1A, 1B).

13. The system according to claim 12, **characterized in that** the connecting rods (15, 16) are each associated with second connecting rods (17, 18) articulated at their respective ends (17b, 18b) at the articulation points (A, B) of the first connecting rods (15, 16) and the other ends whereof (17a, 18a) are attached to the same extension (11c) of the stiffener (11) after adjustment in depth of the bracket part (12) with respect to the support (10), said attachment occurring on the extension (11c) by means of a self-tapping screw, forming fixed points (C, D).
